# EUROPÄISCHE PATENTSCHRIFT

(11) **EP 1 544 803 B1**
(45) Veröffentlichungstag und Bekanntmachung des Hinweises auf die Patenterteilung: **19.03.2008**
(21) Anmeldenummer: 04026016.8
(22) Anmeldetag: 03.11.2004
(51) Int. Cl.: G07C 1/26

(54) **Brieftaubenkonstatiersystem**
Detection system for carrier pigeons
Système de reconnaissance pour pigeons voyageurs

(30) Priorität: 21.12.2003 DE 10360851
(43) Veröffentlichungstag der Anmeldung: 22.06.2005
(73) Patentinhaber: ASTRA Gesellschaft für Asset Management mbH & Co. KG, 30890 Barsinghausen (DE)
(72) Erfinder: Stobbe, Anatoli, 30890 Barsinghausen (DE)
(74) Vertreter: Patentanwälte Thömen & Körner

(56) Entgegenhaltungen:
- EP-A- 0 660 271
- WO-A-96/01022
- DE-A1- 10 024 805

## Beschreibung

Die Erfindung betrifft ein Brieftaubenkonstatiersystem nach dem Oberbegriff des Anspruchs 1.

Brieftaubenkonstatiersysteme dienen dazu, die Ankunftszeiten bei Flugwettbewerben eingesetzter Brieftauben manipulationssicher zu erfassen, um über die Entfernung zwischen Auflaßort und Heimatschlag in Verbindung mit der benötigten Flugzeit die Fluggeschwindigkeit zu ermitteln. Diese Größe bestimmt die Platzierungen der eingesetzten Brieftauben.

Üblicherweise werden Flugwettbewerbe mit Brieftauben folgendermaßen durchgeführt. Jeder Züchter transportiert seine mit elektronischen Taubenringen ausgestatteten Brieftauben zum Vereinshaus, wo die Brieftauben für den Flugwettbewerb "eingesetzt" werden. Die geschieht kontaktlos durch ein Einsatzgerät, an dessen Einsatzantenne die Brieftauben mit ihren an den Füßen befestigten elektronischen Taubenringen nacheinander herangeführt werden, so dass Transponderdaten gelesen und/oder ausgetauscht und gespeichert werden können.

Anschließend werden die eingesetzten Brieftauben "eingekorbt", d. h. in Transportkäfige gesteckt und mit Transportfahrzeugen zum Startort verbracht. Am Startort, auch Auflaßort genannt, werden die Brieftauben "aufgelassen". Dabei werden alle Transportkäfige von Hilfspersonen oder durch mechanische Vorrichtungen zu einem Startzeitpunkt gleichzeitig geöffnet, so dass alle Brieftauben ihre Transportkäfige verlassen und den Flug zum Heimatschlag antreten können.

Nach dem Eintreffen im Heimatschlag werden die Brieftauben konstatiert, d. h. ihre Ankunftszeit wird erfasst und mit ihrer Ringnummer im elektronischen Taubenring verknüpft gespeichert. Die geschieht kontaktlos durch ein Erfassungsgerät des Züchters, dessen Leseantenne im Einsprungbereich des Heimatschlags angeordnet ist und die Transponderdaten liest, sobald die heimkehrende Brieftaube den Einsprungbereich passiert.

Anschließend übermittelt der Züchter die Konstatierdaten der heimgekehrten Brieftauben an das Einsatzgerät des Vereins. Dies kann durch Datenfernübertragung oder auch durch Transport des Erfassungsgerätes oder wenigstens eines mobilen Speichers zum Einsatzgerät des Vereins und Datenübertragung vor Ort geschehen. Schließlich werden die gesamten Daten des Vereins für sich oder zusammen mit anderen konkurrierenden Vereinen ausgewertet und die Platzierungen ermittelt.

Da alle Züchter Startgelder zahlen, aus denen die Züchter bestplatzierter Brieftauben in manchen Ländern hohe Gewinnprämien erhalten und darüber hinaus auch der Wert ihrer Tiere hoch taxiert wird, besteht für Züchter weniger erfolgreicher Brieftauben der Anreiz zu Manipulationen, um auch endlich einmal hohe Gewinnprämien kassieren zu können. Diese Manipulationen sind darauf gerichtet, dem Erfassungsgerät im Heimatschlag eine frühere Ankunft der Brieftaube vorzutäuschen als sie dann tatsächlich eintrifft.

Wenn der Züchter seine Brieftaube am vereinseigenen Einsatzgerät selbst einsetzen darf, könnte er z. B. den elektronischen Brieftaubenring versteckt am eigenen Körper tragen und zusammen mit der Brieftaube in die Nähe der Einsatzantenne bringen, so dass das Einsatzgerät Daten aus dem Speicher des Transponders lesen und in den Speicher schreiben kann, ohne dass der elektronische Brieftaubenring am Fuß der Brieftaube befestigt ist.

Später kann der Züchter den elektronische Brieftaubenring manuell an die Leseantenne des Erfassungsgerätes am Heimatschlag heranführen und die Ankunft seiner Brieftaube in vermeintlicher Rekordzeit vortäuschen.

Dieser Manipulationsmöglichkeit soll dadurch vorgebeugt werden, dass der Züchter nicht mehr seine eigenen Brieftauben, sondern nur noch fremde Brieftauben einsetzen darf. Allerdings kann dies dazu führen, dass missgünstige Züchter die Macht über mögliche Favoriten-Brieftauben dazu nutzen, die Tiere beim Einsetzen vorsätzlich zu verletzen oder gar zu töten, um ihre Teilnahme am Flugwettbewerb zu verhindern.

Wenn der Züchter seine Brieftaube am vereinseigenen Einsatzgerät nicht selbst einsetzen darf, könnte er versuchen, mit einer Kopie der Transponderdaten der eingesetzten Brieftauben den Speicher des Transponders eines identischen zweiten elektronischen Brieftaubenrings zu beschreiben und diesen dann manuell an die Leseantenne des Erfassungsgerätes am Heimatschlag heranführen. Dadurch könnte er ebenfalls die Ankunft seiner Brieftaube in vermeintlicher Rekordzeit vortäuschen.

Gegen diese Manipulationsversuche sind zahlreiche Maßnahmen entwickelt worden, die die Anfertigung von Kopien erschweren, wie z. B. Verschlüsselung, Kontrolllesen und verändertes Rückschreiben oder Authentifizierungen der Daten elektronischen Taubenring. Allerdings erhöhen diese Maßnahmen den Aufwand an Soft- und Hardware bei den Einsatzgeräten, elektronischen Taubenringen und Erfassungsgeräten sowie auch die Übertragungszeit der Daten beim Einsetzen und Erfassen. Daher sind hier wirtschaftliche und technische Grenzen gesetzt.

Die Brieftaubenreiseordnungen einiger Länder sehen auch zusätzliche Kontrollen vor. So muss der Züchter in den Niederlanden nach Ankunft einer Brieftaube die Ankunft innerhalb von 10 Minuten telefonisch bei seinem Verein melden. Dadurch sind bei Manipulationsverdacht zeitnahe Überprüfungen der Züchterangaben möglich. In Taiwan muss der Züchter nach Ankunft einer Brieftaube diese sogar innerhalb von 10 Minuten in das Vereinshaus bringen, um die Rückkehr der Brieftaube nachzuweisen.

Die vorveröffentlichte Entgegenhaltung EP-A-0 660 271 beschreibt ein Brieftaubenkonstatiersystem bestehend aus einem Einsatzgerät, elektronischen Taubenringen sowie einem Erfassungsgerät im Heimatschlag. Die offenbarten elektronischen Taubenringe umfassen Transponder mit Speichern, die im Einsatzgerät kontaktlos lesbar und beschreibbar und im Erfassungsgerät kontaktlos lesbar sind. Das gezeigte Erfassungsgerät umfasst ein Lesegerät, einen Zeitmesser und einen Speicher, der mit den gelesenen Transponderdaten sowie den damit verknüpften Ankunftszeiten beschrieben wird.

Der Erfindung liegt die Aufgabe zugrunde, ein Brieftaubenkonstatiersystem nach dem Oberbegriff des Anspruchs 1 gegen Manipulationsversuche sicherer auszuführen.

Diese Aufgabe wird bei einem Brieftaubenkonstatiersystem nach dem Oberbegriff des Anspruchs 1 durch die Merkmale dieses Anspruchs gelöst.

Weiterbildungen und vorteilhafte Ausgestaltungen ergeben sich aus den Unteransprüchen.

Die Erfindung geht von der Überlegung aus, dass die vorerwähnten Manipulationen erschwert werden, wenn gültige Konstatierdaten den Nachweis erhalten müssen, dass außer dem elektronischen Taubenring auch die Brieftaube selbst den Einsprungbereich im Heimatschlag passiert hat. Dies geschieht hier durch zusätzliche Bilddaten der Brieftaube, die dann im Verein mit Bilddaten der eingesetzten Brieftaube verglichen werden können. Da Brieftauben sich durch die Farben ihres Gefieders und ihrer Augen eindeutig unterscheiden lassen, sind Bilder eine geeignete Möglichkeit zur Identifizierung. Diese könnten auch den kurzfristigen Transport ins Vereinshaus als Nachweis der Ankunft im Heimatschlag entbehrlich machen.

Vorzugsweise umfasst das Erfassungsgerät ein Verschlüsselungssystem, mit dem die Transponderdaten, Ankunftszeiten und Bilddaten untrennbar miteinander verknüpfbar sind.

Dadurch sollen Manipulationsversuche erschwert werden, einzelne Daten nachträglich auszutauschen oder zu bearbeiten.

Weiterhin kann das Erfassungsgerät zusätzlich integral ein Auswertegerät für geografische Koordinaten aus empfangenen Daten eines Satellitennavigationssystems umfassen, und die Speicher des Erfassungsgerätes können zusätzlich mit den geografischen Koordinaten beschreibbar sein.

Die zusätzliche Berücksichtigung von geografischen Koordinaten soll eine weitere Manipulationsmöglichkeit erschweren. So gibt es Züchter, die außer dem Heimatschlag noch einen entfernten Nebenschlag unterhalten. Liegt nun der Nebenschlag dichter am Auflaßort als der Hauptschlag, so könnte der Züchter Brieftauben aus dem Nebenschlag einsetzen, sie gegenüber dem Verein aber als Brieftauben aus dem Hauptschlag ausweisen. Ein solcher Manipulationsversuch wird nur dann aufgedeckt, wenn auch die geografischen Koordinaten des Ortes mit registriert werden, an dem die Rückkehr der Brieftaube erfasst wird. Ist dies nicht der Heimatschlag, sondern der Nebenschlag, so weichen die Koordinaten zwangsläufig von den Koordinaten des Heimatschlages ab.

Auch diese ergänzenden Daten können mit den übrigen Daten durch das Verschlüsselungssystem untrennbar miteinander verknüpft werden, so dass ein Austausch oder eine nachträgliche Bearbeitung und Veränderung der Daten erschwert wird.

Weiterhin kann die wenigstens eine Kamera über ein Bussystem oder eine drahtlose Schnittstelle mit dem Erfassungsgerät verbunden sein.

Es lassen sich dadurch handelsübliche Komponenten, z. B. Web-Kameras, einsetzen, deren Bilddaten in ähnlicher Weise dem Erfassungsgerät zugeführt werden können, wie die über die Leseantennen gelesenen Transponderdaten und diese Daten können alle zeitnah miteinander verknüpft werden.

Bei mehreren Leseantennen und Kameras am selben Lesegerät kann dies dadurch geschehen, dass die Bilddaten bei der Erzeugung und/oder Zwischenspeicherung mit Zeitmarken versehen werden, die Transponderdaten beim Lesen und/oder der Zwischenspeicherung ebenfalls mit Zeitmarken versehen werden und die Bilddaten und Transponderdaten schließlich über identische oder ähnliche Zeitmarken verknüpft werden. Die Zeitmarken können relative Zeitmarken oder Echtzeitmarken sein. Bei relativen Zeitmarken erfolgt noch eine Verknüpfung mit Echtzeitmarken, die von einem Zeitmesser zur Verfügung gestellt werden. Durch das Verbinden von Bilddaten mit Zeitmarken können auch Bildfolgen aus mehreren Einzelbildern in der richtigen Reihenfolge zeitlich dem Lesezeitpunkt der Transponderdaten zugeordnet werden.

Vorzugsweise ist die Kamera an einer Halterung befestigbar, die an einem die Leseantenne des Erfassungsgerätes aufnehmenden Landebrett angeordnet ist.

Durch diese Vorrichtung wird die Befestigung und Positionierung der Kamera erleichtert und außerdem auch eine einheitliche Aufnahmerichtung und ein einheitlicher Aufnahmeabstand vorgegeben, so dass die Unterscheidungskriterien der eingesetzten Brieftauben sicher und reproduzierbar erfasst werden und die Bilddaten einheitliche Abbildungen zeigen und besser vergleichbar sind.

Die Kamera an der Halterung ist vorzugsweise bereits auf das Landebrett vorausgerichtet.

Dies erleichtert dem Züchter die Montage und stellt sicher, dass die Bilder im Erfassungszeitpunkt auch tatsächlich die Unterscheidungskriterien der Brieftaube beinhalten. Die Halterungen können dabei auf beiden Seiten des Landebrettes angeordnet sein, um in Anpassung an die Ausrichtung des Einsprungsbereichs zur Sonne die Kamera so anzuordnen, dass sie nicht durch direkt einfallendes Sonnenlicht beeinträchtigt wird.

Weiterhin kann an der Halterung eine Beleuchtungsvorrichtung befestigbar sein.

Dies ermöglicht eine Ausleuchtung des Bildfeldes zur Erzeugung einwandfreier Bilder auch in der Dämmerung oder bei Kameras, die im Inneren des Heimatschlages angeordnet sind, um besser gegen einfallendes Sonnenlicht oder Witterungseinflüsse geschützt zu sein.

Bei mehreren mit Leseantennen ausgestatteten Landebretter und darauf gerichteten Kameras können die Landebretter optische Mittel für die Zuordnung zwischen Leseantennen und Kameras umfassen.

Dadurch wird die Installation und Einrichtung für den Züchter vereinfacht, da sich die Zuordnung zwischen Leseantennen und Kameras dann automatisch vom Erfassungsgerät durchführen lässt.

Außerdem können Kameras eingesetzt werden, die über einen seriellen Bus mit dem Erfassungsgerät verbunden werden und dynamische Adressen erhalten. Bei derartigen Kameras ist nämlich keine feste Zuordnung zu den Leseantennen gegeben ist, auf die sie gerichtet sind und die Zuordnung der Kameras muss deshalb bei jedem Start des Brieftaubenkonstatiersystems neu erfasst werden.

Nachfolgend wird die Erfindung anhand eines Ausführungsbeispiels näher erläutert, das in der Zeichnung dargestellt ist. In der Zeichnung zeigen:
- Fig. 1: eine schematische Anordnung der Komponenten des Heimatschlages eines Brieftaubenkonstatiersystems und
- Fig. 2: eine mögliche Darstellung sämtlicher Daten auf einem grafischen Bildschirm.

Die Komponenten des Heimatschlages eines Brieftaubenkonstatiersystems umfassen ein Erfassungsgerät 10, an dessen eine Schnittstelle 12 mehrere Leseantennen 14, 14', 14'', 14''' und an dessen andere Schnittstelle 16 mehrere Kameras 18, 18', 18'', 18"' angeschlossen sind.

Das Erfassungsgerät 10 selbst beinhaltet einen Rechner 20 mit einem Speicher 22, Sende- und Empfangskomponenten 24 sowie Multiplexer 26 für die Leseantennen 14, 14', 14'', 14 "', einen Zeitmesser 28 und ein Auswertegerät 30 für geografische Koordinaten aus empfangenen Daten eines Satellitennavigationssystems. Da in den komplexen Daten des Satellitennavigationssystems auch die Uhrzeit enthalten ist, kann ein gesonderter Zeitmesser für die Bereitstellung von Echtzeitmarken auch entfallen und das Auswertegerät 30 für geografische Koordinaten diese Aufgabe mit übernehmen. Der Zeitmesser 28 und das Auswertegerät 30 sind integral im Erfassungsgerät 10 angeordnet, so dass Manipulationen erheblich erschwert sind. Lediglich die Satellitenantenne ist extern angeordnet. Der Rechner 20 kann neben der Steuerung der einzelnen Komponenten auch die Verschlüsselung und Verknüpfung sämtlicher Daten übernehmen, die in den Speicher 22 geschrieben werden.

Um die Daten des Speichers 22 zum Einsatzgerät des Vereins zu transportieren, ist ferner eine Schnittstelle 50 vorgesehen. Darüber können die Daten des Speichers 20 per Datenfernübertragung oder auch bei Mitnahme des gesamten Lesegerätes 10 per direkter Datenübertragung zum Einsatzgerät des Vereins übertragen werden. Eine dritte Möglichkeit besteht darin, die Daten über die Schnittstelle 50 in einen mobilen Speicher 52 zu laden und diesen dann nach Transport in den Verein in das Einsatzgerät auszulesen. Die Schnittstelle 50 kann aber auch genutzt werden, um bei Abwesenheit vom Heimatschlag die Daten über ein Kommunikationsnetz an ein mobiles Endgerät des Züchters zu übertragen. Schließlich besitzt das Erfassungsgerät 10 noch eine Anzeigevorrichtung 32 zur optischen Darstellung der erfassten und gespeicherten Daten.

Bei dem Ausführungsbeispiel nach Fig. 1 sind vier Leseantennen 14, 14', 14'', 14 "' vorhanden. Diese können auch als Doppelantennen mit zwei Schleifen ausgeführt sein, die wechselweise umgeschaltet werden, aber nur jeweils einem Einsprungloch zugeordnet sind. Außer der in Fig. 1 gezeigten Anschlussmöglichkeit über die Schnittstelle 12 können Leseantennen mit aktiven Komponenten auch über ein serielle Bussystem an eine Schnittstelle 48 angeschlossen werden. Diese Leseantennen mit aktiven Komponenten erzeugen eigene Zeitmarken, mit denen die Transponderdaten verknüpft werden, ehe sie zum Rechner 20 übertragen und dort nochmals mit Echtzeitdaten des Zeitmessers 28 oder aus Satellitensignalen gewonnenen Echtzeitdaten des Auswertegerätes 30 verknüpft werden.

Auf den Landebrettern sind neben den Leseantennen 14, 14', 14'', 14''' optische Mittel 34, 34', 34'', 34''', hier Leuchtdioden, angeordnet, die beim Einrichten des Systems nacheinander zum Zeitpunkt des Lesens einer Leseantenne aktiviert werden, um bei Verwendung mehrerer Kameras eine Zuordnung der Kamera zu der jeweiligen Leseantenne zu ermöglichen.

Die vier Kameras sind über einen Hub 36 über eine USB-Schnittstelle an das Lesegerät 10 angeschlossen. Auch hier werden die Bilddaten bei der Erzeugung in der Kamera 18, 18', 18'', 18 "' und/oder Zwischenspeicherung in der Kamera 18, 18', 18", 18''' oder dem Hub 36 mit eigenen Zeitmarken verknüpft. Für die Bearbeitung dieser Zeitmarken gelten die Ausführungen zu den Leseantennen analog. Die Zeitmarken dienen dazu, Zeitverzögerungen auf den seriellen Bussen oder der Datenverarbeitung zu berücksichtigen und rückzurechnen, um Echtzeitwerte bei der Konstatierung angeben zu können.

Zusätzlich können noch Lichtquellen 38, 38', 38'', 38''' einer Beleuchtungseinrichtung vorgesehen sein, die bei Erfassung einer heimkehrenden Brieftaube zur Erzielung ausreichend beleuchteter Bilder eingeschaltet werden.

Um das Lesegerät zum Konstatieren heimkehrender Brieftauben einzurichten, ist zunächst die Zuordnung der Kameras 18, 18', 18" und 18"' zu den Leseantennen 14, 14', 14" und 14"' herzustellen. Dies geschieht durch einen vom Rechner 20 gesteuerten Einrichtemodus, bei dem nacheinander die optischen Mittel 34, 34', 34'' und 34''' eingeschaltet werden, die Kamerabilder dann aufgrund ihrer die optischen Mittel abbildenden Bilddaten identifiziert werden und so mit den Leseantennen, auf die sie gerichtet sind, automatisch verknüpft werden.

Alternativ kann dieser Vorgang auch manuell durchgeführt werden, indem nacheinander vom Züchter Taubenattrappen mit elektronischen Ringen an die Leseantennen heran geführt werden. Durch den Lesevorgang wird dann die betreffende Leseantenne identifiziert und aus dem Vergleich der Kamerabilder mit und ohne Taubenattrappe dann manuell die Kamera der betreffenden Leseantenne, auf die sie gerichtet ist, zugeordnet. Anschließend ist das Lesegerät bereit.

Kehrt eine Brieftaube nach einem Wettflug zurück, so wird beim Passieren des Einsprungbereichs die Konstatierung vorgenommen, indem über die elektromagnetische Koppelung des Transponders im elektronischen Taubenring die Transponderdaten über die entsprechende Leseantenne erfasst und im Rechner zwischengespeichert werden. Gleichzeitig werden dabei auch die geografischen Daten sowie die Uhrzeit und das Datum erfasst und zwischengespeichert. Ferner werden die von der Kamera erfassten Bilder mit Zeitmarken versehen und zwischengespeichert.

Anschließend werden dann sämtliche Daten vom Rechner 20 untrennbar miteinander verknüpft oder verschlüsselt und in den Speicher 22 geschrieben. Von dort können Sie dann über die Schnittstelle 50 in der bereits weiter oben beschrieben Weise zum Einsatzgerät des Vereins und/oder zum mobilen Endgerät des Züchters übermittelt werden. Im Einsatzgerät des Vereins oder anderen Speichermedien des Vereins sind ebenfalls Bilder der eingesetzten Brieftauben gespeichert, so dass ein Vergleich auf Übereinstimmung der konstatierten mit den eingesetzten Brieftauben möglich ist.

Fig. 2 zeigt eine mögliche Darstellung sämtlicher erfasster Daten auf einem grafischen Bildschirm. In ein von der Kamera erfasstes Bild einer Brieftaube werden an den vier Ecken des Bildes folgende Daten eingebunden: geografische Koordinate des Heimatschlages im Feld 40, Flugnummer oder Auflaßort im Feld 42, Transponderdaten, wie Identnummer der Brieftaube, Taubenringnummer, Verbandsnummer der Brieftaube im Feld 44 sowie Ankunftszeit und Ankunftsdatum der Brieftaube im Feld 46.

## Patentansprüche

1. Brieftaubenkonstatiersystem, bestehend aus wenigstens einem Einsatzgerät, elektronischen Taubenringen sowie wenigstens einem Erfassungsgerät (10) im Heimatschlag, wobei die elektronischen Taubenringe Transponder mit Speichern umfassen, die im Einsatzgerät kontaktlos lesbar und beschreibbar und im Erfassungsgerät kontaktlos lesbar sind, und das Erfassungsgerät ein Lesegerät (14), einen Zeitmesser (28) und einen Speicher (22) umfasst, der mit den gelesenen Transponderdaten sowie damit verknüpften Ankunftszeiten beschrieben wird, **dadurch gekennzeichnet, dass** das Erfassungsgerät zusätzlich mit wenigstens einer elektronischen Kamera (18) verbunden ist, mit der Bilder der heimkehrenden Brieftauben aufgenommen werden, und der Speicher des Erfassungsgerätes zusätzlich mit den Bilddaten der aufgenommen Brieftauben beschrieben wird.

2. Brieftaubenkonstatiersystem nach Anspruch 1, **dadurch gekennzeichnet, dass** der Speicher des Erfassungsgerätes mit den Bilddaten in Verknüpfung mit den Ankunftszeiten beschrieben wird.

3. Brieftaubenkonstatiersystem nach Anspruch 1 oder 2, **dadurch gekennzeichnet, dass** Erfassungsgerät ein Verschlüsselungssystem umfasst, mit dem die Transponderdaten, Ankunftszeiten und Bilddaten untrennbar miteinander verknüpft werden.

4. Brieftaubenkonstatiersystem nach einem der Ansprüche 1 bis 3, **dadurch gekennzeichnet, dass** das Erfassungsgerät zusätzlich integral ein Auswertegerät (30) für geografische Koordinaten aus empfangenen Daten eines Satellitennavigationssystems umfasst und der Speicher des Erfassungsgerätes zusätzlich mit den geografischen Koordinaten beschrieben wird.

5. Brieftaubenkonstatiersystem nach Anspruch 4, **dadurch gekennzeichnet, dass** mit dem Verschlüsselungssystem die Transponderdaten, Ankunftszeiten, Bilddaten und geografischen Koordinaten untrennbar miteinander verknüpft werden.

6. Brieftaubenkonstatiersystem nach einem der Ansprüche 1 bis 5, **dadurch gekennzeichnet, dass** die wenigstens eine Kamera über ein Bussystem oder eine drahtlose Schnittstelle mit dem Erfassungsgerät verbunden ist.

7. Brieftaubenkonstatiersystem nach einem der Ansprüche 1 bis 6, **dadurch gekennzeichnet, dass** die Kamera an einer Halterung befestigt ist, die an einem eine Leseantenne des Lesegerätes aufnehmenden Landebrett angeordnet ist.

8. Brieftaubenkonstatiersystem nach Anspruch 7, **dadurch gekennzeichnet, dass** die Kamera an der Halterung auf das Landebrett vorausgerichtet ist.

9. Brieftaubenkonstatiersystem nach Anspruch 7 oder 8, **dadurch gekennzeichnet, dass** an der Halterung eine Beleuchtungsvorrichtung (38) befestigt ist.

10. Brieftaubenkonstatiersystem nach einem der Ansprüche 1 bis 9, **dadurch gekennzeichnet, dass** bei mehreren mit Leseantennen ausgestatteten Landebrettern und darauf gerichteten Kameras die Landebretter optische Mittel (34) für die automatische Zuordnung zwischen Leseantennen und Kameras umfassen.

11. Brieftaubenkonstatiersystem nach einem der Ansprüche 1 bis 10, **dadurch gekennzeichnet, dass** bei mehreren mit Leseantennen ausgestatteten Landebrettern und darauf gerichteten Kameras Zeitmarkengeber vorhanden sind, dass die Zeitmarkengeber den Leseantennen zur Verknüpfung von Transponderdaten mit Zeitmarken und/oder den Kameras zur Verknüpfung von Bilddaten mit Zeitmarken zugeordnet sind, dass die mit Zeitmarken verknüpften Transponderdaten und/oder die mit Zeitmarken verknüpften Bilddaten zusätzlich mit Echtzeit- oder Referenzzeitmarken eines Zeitmessers verknüpft und in einen Speicher geschrieben werden.

12. Brieftaubenkonstatiersystem nach Anspruch 11, **dadurch gekennzeichnet, dass** bei mit Zeitmarken verknüpften Transponderdaten und mit Zeitmarken verknüpften Bilddaten die Transponderdaten und die Bilddaten über die Zeitmarken zugeordnet und die zugeordneten Transponderdaten und Bilddaten gemeinsam mit Echtzeit- oder Referenzzeitmarken eines Zeitmessers verknüpft und in einen Speicher geschrieben werden.

13. Brieftaubenkonstatiersystem nach einem der Ansprüche 1 bis 12, **dadurch gekennzeichnet, dass** das Erfassungsgerät eine Schnittstelle (50) umfasst, über die die im Speicher gespeicherten Daten zu einem Einsatzgerät des Vereins und/oder einem mobilen Endgerät des Züchters Übertragen werden.

## Claims

1. Carrier pigeon verification system, consisting of at least one operations unit, electronic pigeon rings and also at least one recording unit (10) in the home loft, wherein the electronic pigeon rings comprise transponders with memories, which can be read and written to in a contactless manner in the operations unit and can be read in a contactless manner in the recording unit, and the recording unit comprises a reader (14), a timer (28) and a memory (22), to which the read transponder data and associated arrival times are written, **characterised in that** the recording unit is additionally connected to at least one electronic camera (18), by means of which images of the returning carrier pigeons are recorded, and the image data of the recorded carrier pigeons are additionally written to the memory of the recording unit.

2. Carrier pigeon verification system according to claim 1, **characterised in that** the image data in association with the arrival times are written to the memory of the recording unit.

3. Carrier pigeon verification system according to claim 1 or 2, **characterised in that** the recording unit comprises an encryption system, by means of which the transponder data, the arrival times and the image data are inseparably associated with one another.

4. Carrier pigeon verification system according to one of claims 1 to 3, **characterised in that** the recording unit additionally comprises an integral evaluation unit (30) for evaluating geographical coordinates from received data of a satellite navigation system, and the geographical coordinates are additionally written to the memory of the recording unit.

5. Carrier pigeon verification system according to claim 4, **characterised in that** the transponder data, the arrival times, the image data and the geographical coordinates are inseparably associated with one another by the encryption system.

6. Carrier pigeon verification system according to one of claims 1 to 5, **characterised in that** the at least one camera is connected to the recording unit via a bus system or a wireless interface.

7. Carrier pigeon verification system according to one of claims 1 to 6, **characterised in that** the camera is fixed to a mount which is arranged on a landing shelf which holds a read antenna of the reader.

8. Carrier pigeon verification system according to claim 7, **characterised in that** the camera is pre-installed on the mount on the landing shelf.

9. Carrier pigeon verification system according to claim 7 or 8, **characterised in that** an illumination device (38) is fixed to the mount.

10. Carrier pigeon verification system according to one of claims 1 to 9, **characterised in that**, in the case of a plurality of landing shelves equipped with read antennas and cameras installed thereon, the landing shelves comprise optical means (34) for automatic matching of the read antennas and cameras.

11. Carrier pigeon verification system according to one of claims 1 to 10, **characterised in that** time tag generators are provided in the case of a plurality of landing shelves equipped with read antennas and cameras installed thereon, **in that** the time tag generators are assigned to the read antennas for associating transponder data with time tags and/or are assigned to the cameras for associating image data with time tags, and **in that** the transponder data associated with time tags and/or the image data associated with time tags are additionally associated with real time tags or reference time tags from a timer and are written to a memory.

12. Carrier pigeon verification system according to claim 11, **characterised in that**, in the case of transponder data associated with time tags and image data associated with time tags, the transponder data and the image data are matched via the time tags and the matched transponder data and image data are jointly associated with real time tags or reference time tags from a timer and are written to a memory.

13. Carrier pigeon verification system according to one of claims 1 to 12, **characterised in that** the recording unit comprises an interface (50), via which the data stored in the memory are transmitted to an operations unit of the club and/or to a mobile terminal of the breeder.

## Revendications

1. Système de constatation de pigeon voyageur comprenant au moins un appareil d'intervention, des bagues électroniques, ainsi qu' au moins un appareil enregistreur (10) dans le colombier d'attache, les bagues comprenant des transpondeurs pourvus de mémoires, qui peuvent être lues et écrites sans contact au niveau de l'appareil d'intervention et qui peuvent être lues sans contact dans l'appareil enregistreur, celui-ci comprenant un lecteur (14), un chronomètre (28) et une mémoire (22), dans laquelle sont enregistrés les données du transpondeur lues, ainsi que les horaires d'arrivée combinées à celles-ci, **caractérisé en ce que** l'appareil enregistreur est relié, en plus, à une caméra électronique (18) au moins, à l'aide de laquelle des images des pigeons voyageurs revenant au colombier d'attache sont prises et **en ce que** les données d'image des pigeons voyageurs sont inscrites, en plus, dans la mémoire de l'appareil enregistreur.

2. Système de constatation de pigeon voyageur suivant la revendication 1, **caractérisé en ce que** les données d'image sont inscrites, en combinaison avec les horaires d'arrivée, dans la mémoire de l'appareil enregistreur.

3. Système de constatation de pigeon voyageur suivant la revendication 1 ou 2, **caractérisé en ce que** l'appareil enregistreur comprend un système de codage, à l'aide duquel les données du transpondeur, les horaires d'arrivée et les données d'image sont combinés de manière inséparable.

4. Système de constatation de pigeon voyageur suivant une des revendications 1 à 3, **caractérisé en ce que** l'appareil enregistreur comprend en plus un appareil d'évaluation (30) intégré pour évaluer les coordonnées géographiques à partir de données reçues d'un système de navigation assisté par satellites et **en ce que** ces coordonnées géographiques sont inscrites, en plus, dans la mémoire de l'appareil enregistreur.

5. Système de constatation de pigeon voyageur suivant la revendication 4, **caractérisé en ce que** les données du transpondeur, les horaires d'arrivée, les données d'image et les coordonnées géographiques sont combinés de manière inséparable au moyen du système de codage.

6. Système de constatation de pigeon voyageur suivant une des revendications 1 à 5, **caractérisé en ce que** la caméra, dont un exemplaire au moins est prévu, est reliée à l'appareil enregistreur via un système à bus ou via une interface sans fil.

7. Système de constatation de pigeon voyageur suivant une des revendications 1 à 6, **caractérisé en ce que** la caméra est montée sur une fixation, qui est disposée sur une tablette d'atterrissage recevant une antenne de lecture de l'appareil de lecture.

8. Système de constatation de pigeon voyageur, **caractérisé en ce que** la caméra est dirigée vers l'avant au niveau de la fixation.

9. Système de constatation de pigeon voyageur, **caractérisé en ce qu'**un dispositif d'éclairage (38) est monté sur la fixation.

10. Système de constatation de pigeon voyageur, **caractérisé en ce qu'**en présence de plusieurs tablettes d'atterrissage pourvues d'antennes de lecture et de caméras dirigées sur elles, les tablettes d'atterrissage comprennent des moyens optiques (34) pour l'affectation automatique entre les antennes de lecture et les caméras.

11. Système de constatation de pigeon voyageur suivant une des revendications 1 à 10, **caractérisé en ce qu'**en présence de plusieurs tablettes d'atterrissage pourvues d'antennes de lecture et de caméras dirigées sur elles, il y a des marqueurs de temps, que les marqueurs de temps sont associés aux antennes de lecture pour combiner des données de transpondeur et des marques de temps, et/ou aux caméras, pour combiner des données d'image et des marques de temps, que les données de transpondeur combinées à des marques de temps et/ou les données d'image combinées à des marques de temps sont combinées, en plus, avec des marques de temps réel ou des marques de temps de référence d'un chronomètre, puis inscrites dans une mémoire.

12. Système de constatation de pigeon voyageur suivant la revendication 11, **caractérisé en ce qu'**en cas de données de transpondeur combinées à des marques de temps et de données d'image combinées à des marques de temps, les données de transpondeur et les données d'image sont affectées via les marques de temps et que les données de transpondeur et les données d'images affectées sont combinées ensemble avec des marques de temps réel ou de temps de référence d'un chronomètre, puis inscrites dans une mémoire.

13. Système de constatation de pigeon voyageur suivant une des revendications 1 à 12, **caractérisé en ce que** l'appareil enregistreur comprend une interface (50), via laquelle les données enregistrées dans la mémoire sont transmises à un appareil d'intervention de l'association et/ou à un terminal mobile de l'éleveur.
